# FASCICULE DE BREVET EUROPEEN

(11) **EP 0 678 361 B1**
(45) Date de publication et mention de la délivrance du brevet: **29.04.1998**
(21) Numéro de dépôt: 95400717.5
(22) Date de dépôt: 31.03.1995
(51) Int. Cl.: B25C 1/18

(54) **Appareil de scellement de tampon**
Setzgerät für Befestigungsdübel
Fastener-driving tool

(30) Priorité: 20.04.1994 FR 9404721
(43) Date de publication de la demande: 25.10.1995
(73) Titulaire: SOCIETE DE PROSPECTION ET D'INVENTIONS TECHNIQUES SPIT, F-26501 Bourg-Les-Valence Cédex (FR)
(72) Inventeur: Vettoretti, Alain, F-26000 Valence (FR); Herelier, Patrick, F-7300 Saint Jean de Muzols (FR)
(74) Mandataire: Bloch, Gérard

(56) Documents cités:
- EP-A- 0 535 826

## Description

La présente invention concerne un appareil de scellement à tir indirect comme défini par les caractéristiques du préambule de la revendication 1.

Un tel appareil est utilisé pour, par exemple, fixer des plaques en acier sur des structures supports métalliques ou en béton pour monter des toitures ou des planchers.

Un tel appareil est déjà connu. Il est notamment décrit dans EP-A-0 535 826.

Comme tampon, il est généralement fait usage d'un tampon comprenant une tige, une tête d'extrémité, avec laquelle la masselotte est destinée à coopérer, et une rondelle de centrage, de même section que la tête, montée sur la tige entre la tête et son extrémité de pénétration.

La fermeture de la chambre de combustion et l'arrivée de la navette en position de tir devraient aussi être concomitantes.

Or l'usure des pièces après un certain nombre de cycles de fonctionnement et, même à l'état neuf, les tolérances de fabrication créent un risque que, au moment du tir, la navette ne soit pas correctement positionnée et donc que le tampon ne se trouve pas précisément dans l'axe du guide-tampon et du canon.

Dans ce cas, l'entrainement du tampon par la masselotte provoquerait l'accrochage de la tête ou de la rondelle du tampon sur le rebord de l'alésage du guide-tampon en aval de la navette et détruirait le tampon.

La présente invention vise à éliminer pareil risque.

A cet effet, l'invention concerne un appareil du type mentionné dans la revendication 1.

L'invention prévoit donc, à la fin de l'action des moyens de commande des moyens de fermeture de la chambre de combustion et des moyens de déplacement de la navette, de dissocier le déplacement de la navette de la fermeture de la chambre. Quand la navette arrive en butée dans sa position de tir, normalement, la chambre de combustion n'est pas encore complètement fermée; la poursuite de l'actionnement des moyens de déplacement de la navette, avec celui des moyens de fermeture de la chambre, par les moyens de commande, est donc absorbée par les moyens amortisseurs. En cas d'usure maximale, on peut prévoir que les moyens amortisseurs n'exercent plus aucune action.

En d'autres termes, l'invention prévoit une course de déplacement supplémentaire, ou "surcourse", de la navette, dans laquelle elle n'est donc jamais entrainée, et qui permet de compenser les tolérances de fabrication et les jeux provoqués par l'usure des pièces, ainsi anticipés.

Dans la forme de réalisation préférée de l'appareil de l'invention, les moyens de déplacement de la navette comprennent un tiroir d'entraînement monté mobile dans la navette contre l'action de moyens amortisseurs de rappel, le tiroir se déplaçant dans la navette dès qu'elle est arrivée en butée dans sa position de tir, les moyens amortisseurs étant ainsi disposés à la fin d'une chaîne cinématique de déplacement de la navette.

On pourrait aussi les prévoir au début de la chaîne.

D'autres moyens amortisseurs pourraient être imaginés comme, par exemple, un ressort amortisseur à l'intérieur même de la chaîne cinématique de déplacement de la navette.

L'invention sera mieux comprise à l'aide de la description suivante de la forme de réalisation préférée de l'appareil de l'invention, en référence au dessin annexé, sur lequel
- la figure 1 représente une vue de profil de l'appareil de l'invention;
- la figure 2 représente une vue, partiellement en coupe, du porte-canon, du canon et du guide-tampon de l'appareil de la figure 1, en position de repos;
- la figure 3 représente les pièces de la figure 2, en position de tir;
- la figure 4 représente une vue en perspective inversée, et avec arraché, du guide-tampon de l'appareil, en position de chargement de tampon;
- la figure 5 représente une vue en coupe axiale du guide-tampon de la figure 4 et
- la figure 6 représente une vue en perspective du guide-tampon similaire à celle de la figure 4, mais en position de tir.

En référence à la figure 1, l'appareil comporte une poignée arrière 1 et une poignée latérale 2, une chambre de combustion 3, avec son capot 4, son poussoir 9 d'ouverture de capot, sa molette 10 et son curseur 5 de réglage de puissance, une détente 6, une guide-tampon 7, un tube 8 d'alimentation de tampons, une tige 11 de déplacement de navette.

La chambre de combustion 3 est ménagée à l'arrière du canon 60, de l'extrémité avant duquel est solidaire le guide-tampon 7. Le canon 60 est monté coulissant dans un porte-canon 61 destiné à recevoir, avant fermeture du capot 4, un disque de cartouches 62 dont une est destinée à être recouverte par le canon 60 en position de tir et de fermeture de la chambre de combustion 3. Le porte-canon 61, d'axe 20, porte un doigt 63 de commande du déplacement d'une navette de chargement de tampon. Le doigt 63 s'étend, sur le côté du porte-canon, parallèlement à son axe 20.

L'appareil est un appareil à tir debout. Les tampons de scellement sont introduits dans le tube 8. Pour mettre l'appareil en position de tir, fermer la chambre de combustion 3 et placer un tampon dans le guide-tampon 7, dans l'axe du canon et de la masselotte, I'opérateur, par les poignées 1, 2, met l'appareil en appui contre le matériau support destiné à recevoir le tampon et appuie sur l'appareil pour, contre l'action de ressorts, descendre le porte-canon 61 vers le guide-tampon 7. Lors de la mise en appui, l'arrière du canon vient recouvrir une cartouche et refermer la chambre 3 et le doigt 63 descend pour actionner la tige 11. La mise à feu s'effectue par la détente 6. Pour réarmer l'appareil et actionner le cliquet de rappel de la masselotte en position de tir, l'opérateur sort l'appareil d'appui.

Le guide-tampon 7 comporte essentiellement trois alésages. Un premier alésage central traversant, longitudinal, à portion d'extrémité 21, de section correspondant à celle des tampons, et à portion intérieure 22, de section rétrécie correspondant à celle de la masselotte, s'étend dans le prolongement du canon de l'appareil. Un deuxième alésage borgne 23, transversal, orthogonal à l'alésage longitudinal 21, 22, reçoit une navette 34 de réception de tampon. Ces deux alésages sont sécants, I'alésage de navette 23 comportant, près de son fond 24, un épaulement annulaire 25 de butée de navette. Un troisième alésage traversant 26 s'étend, sur le côté du guide-tampon, parallèlement à l'alésage central 21, 22. Il reçoit la tige 11 de déplacement de navette. Comme celle-ci est elle-même déplacée contre l'action d'un ressort de compression 27, l'alésage 26 comporte une portion élargie 28, pour ce ressort 27, s'étendant entre l'épaulement ménagé entre les deux portions d'alésage 26, 28 et la tête 29 de la tige 11.

Entre l'extrémité intérieure 30 du guide-tampon, à travers laquelle s'étend la portion d'alésage central 22 de section rétrécie, et l'embouchure de l'alésage transversal 23, le guide-tampon comporte une ouverture de passage de tampon autour de laquelle est fixé l'embout 31 du tube d'alimentation 8.

La navette 34, conformée pour coulisser dans l'alésage 23, comporte essentiellement deux manchons juxtaposés et orthogonaux entre eux. Un premier manchon extérieur 32, qui reçoit un tiroir de déplacement 33, et l'alésage 23 sont coaxiaux. Un second manchon intérieur 35 a un axe parallèle à l'axe 20 de l'appareil. L'alésage central du manchon 32 comporte une portion extérieure 36 de section élargie pour recevoir, entre l'épaulement ménagé entre les deux portions d'alésage et la tête 37 du tiroir 33, un ressort amortisseur de compression 38. L'alésage central du manchon 35 a une section correspondant à celle des tampons.

Les tampons comportent une tige 39, avec une tête 40 et une extrémité pointue de pénétration 41. Une rondelle de centrage 42, de même diamètre extérieur que la tête 40, est glissée sur la tige 39.

La tige 11 de déplacement de navette porte un ergot 43 s'étendant à travers une lumière 44 ménagée dans l'un des bras 45 d'une biellette 46, à deux bras en V 45, 47, montée pivotante autour d'un axe 48, chassé dans le guide-tampon 7 et orthogonal à l'axe 20 de l'appareil et à l'axe de l'alésage de navette 23. La biellette 46 est articulée à une autre biellette 49 dont l'extrémité libre porte un ergot de déplacement 50 s'étendant à travers une lumière du manchon de navette extérieur 32 et solidaire du tiroir 33.

En résumé, lors de la mise en appui de l'appareil, le porte-canon 61 coulisse sur le canon 60 pour, d'une part, commander la fermeture de la chambre de combustion 3, par recouvrement du canon par le porte-canon, et, d'autre part, commander le déplacement de la navette 34 par coulissement du doigt 63 qui entraîne en coulissement la tige 11 qui fait pivoter la biellette 46 qui, à son tour, entraîne en rotation l'extrémité articulée à elle de la biellette 49 qui entraîne en coulissement l'autre extrémité de la biellette 49 portant l'ergot 50.

En coulissant, la tige 11 fait descendre son ergot 43 qui est obligé de coulisser dans la lumière 44 du bras 45 de la biellette 46, ce qui contraint la biellette 46 à pivoter. Au fur et à mesure de l'exécution des cycles de tir, la coopération de l'ergot 43 avec les bords de la lumière 44 et le déplacement relatif des biellettes peuvent entraîner un élargissement de cette lumière et un jeu dans les biellettes qui pourraient limiter la rotation de la biellette 46 et donc la translation de la navette 34 si l'invention n'avait pas été proposée.

En premier lieu, l'écartement, au repos, entre le doigt 63 et la tige 11 est déterminé pour que la mise en appui entraîne, outre la fermeture de la chambre de combustion 3, le coulissement de la tige 11 sur une longueur qui, compte-tenu de l'agencement et des dimensions des biellettes 46, 49, de la lumière 44 et de la position de l'ergot 43 sur la tige 11, devrait faire coulisser la navette 34 au-delà de son épaulement de butée 25. En second lieu, lorsque, la navette 34 arrive en butée sur cet épaulement, la poursuite de la descente de la tige 11 continue d'actionner la chaîne cinématique des biellettes qui, par l'ergot 50, fait coulisser dans la navette 34 le tiroir 33 contre l'action du ressort 38. La tête 37 du tiroir 33 est alors rentrée à l'intérieur de l'alésage 36 de la navette (figure 6). La course supplémentaire de construction de la navette 34, rendue impossible par la butée 25, est donc absorbée par le tiroir 33 et son ressort 38. Cette course supplémentaire, ou surcourse, permet donc de pallier l'usure des pièces de la chaîne cinématique de déplacement de la navette 34.

En réalité, dans l'exemple considéré, il y a deux chaînes cinématiques quasiidentiques de chaque côté de l'appareil, comprenant, en commun, la tige 11.

Un tampon ayant été chargé par gravité dans le manchon 35 de la navette 34, juste avant la mise en appui de l'appareil (figure 5) et la navette 34 venant assurément en butée contre l'épaulement 25, le tampon, à la fin de la mise en appui, se trouve parfaitement aligné avec la portion d'alésage 21, dans l'axe 20 de l'appareil. Sous l'action de la masselotte, il sera entrainé dans cette portion d'alésage 21, en avant de la navette 34, sans être accroché par le rebord 70 de cette portion d'alésage 21 et donc sans être détérioré.

On remarquera que, pour maintenir le tampon suivant dans l'embout 31 du tube d'alimentation 8, et sans non plus le détériorer lors du coulissement de la navette 34, celle-ci comporte une rampe latérale 71 de remontée de tampon.

Enfin, il est prévu dans la navette 34, dans un alésage inférieur 72, une bille 73 de retenue de tampon,soumise à l'action d'un ressort, non représenté, pour retenir le tampon jusqu'à son entraînement lors du tir.

## Revendications

1. Appareil de scellement à tir indirect, destiné à être utilisé par un opérateur en position debout, comprenant
- une chambre de combustion (3) destinée à recevoir une cartouche à poudre (62),
- des moyens (6) de mise à feu de la poudre de la cartouche,
- un canon (60) et une masselotte dans le canon destinée à être entraînée par les gaz de combustion de la poudre,
- un guide-tampon (7) destiné à recevoir un tampon (39-42) destiné à être entraîné par la masselotte dans un matériau support,
- une navette (34) dans le guide-tampon (7) montée mobile d'une position de chargement du tampon à une position de tir et d'entraînement du tampon par la masselotte,
- des moyens de déplacement pour entraîner dans une course la navette (34) d'une desdites positions à l'autre, et
- des moyens (61) pour commander concomitamment des moyens (60,61) de fermeture de la chambre de combustion (3) et les moyens de déplacement de la navette (34),
caractérisé par le fait que
- les moyens de déplacement (63,11,43,46,49,50,33,37) sont agencés pour entraîner la navette dans une course supplémentaire pour compenser les tolérances de fabrication ou l'usure desdits moyens de déplacement (63,11,43,46,49,50, 33,37) après un certain nombre de cycles de fonctionnement dudit appareil, et
- il est prévu des moyens amortisseurs (32,38) pour, quand la navette (34) a atteint sa position de tir (25), absorber ladite course supplémentaire et l'action desdits moyens de déplacement (63,11,43,46,49,50,33,37).

2. Appareil selon la revendication 1, dans lequel, en cas d'usure maximale, les moyens amortisseurs (32, 38) sont agencés pour ne plus exercer aucune action.

3. Appareil selon des revendications 1 et 2, dans lequel les moyens amortisseurs sont disposés à l'intérieur d'une chaîne cinématique de déplacement de la navette.

4. Appareil selon l'une des revendications 1 et 2, dans lequel les moyens amortisseurs (32,38) sont disposés en bout d'une chaîne cinématique (11, 46, 49) de déplacement de la navette (34).

5. Appareil selon la revendication 4, dans lequel les moyens amortisseurs (32, 38) sont disposés à la fin de la chaîne cinématique (11,46,49,50).

6. Appareil selon la revendication 5, dans lequel les moyens de déplacement de la navette comprennent un tiroir d'entrainement (33) monté mobile dans la navette (34) contre l'action de moyens amortisseurs de rappel (38), le tiroir (33) se déplaçant dans la navette (34) dès qu'elle est arrivée en butée (25) dans sa position de tir.

7. Appareil selon la revendication 6, dans lequel la chaîne cinématique comporte un ergot (50) duquel le tiroir (33) est solidaire.

8. Appareil selon l'une des revendications 5 à 7, dans lequel la chaîne cinématique comporte une tige de déplacement coulissante (11), une première biellette pivotante (46), à deux bras en V (45,47), et une deuxième biellette (49) articulée par une extrémité à la première et dont l'autre extrémité est montée coulissante.

9. Appareil selon la revendication 8, dans lequel la tige de déplacement (11) porte un ergot (43) s'étendant à travers une lumière (44) ménagée dans l'un bras (45) des deux bras de la première biellette pivotante (46).

10. Appareil selon l'une des revendications 8 et 9, dans lequel le coulissement de la tige de déplacement (11) s'effectue sous l'action d'un doigt (63) porté par un porte-canon de commande (61) agencé pour recevoir la cartouche à poudre (62) et coulisser sur la canon (60) pour fermer la chambre de combustion (3).

## Claims

1. Driving apparatus with indirect firing, intended to be used by an operator in a standing position, comprising
- a combustion chamber (3) intended to receive a powder cartridge (62),
- means (6) for igniting the powder of the cartridge,
- a barrel (60) and a plunger in the barrel intended to be driven by the combustion gases of the powder,
- a fastener-guide (7) intended to receive a fastener (39-42) intended to be driven by the plunger into a support material,
- a shuttle (34) in the fastener-guide (7) mounted to move from a position for loading the fastener to a position for firing and driving the fastener by the plunger,
- displacement means for causing the travel of the shuttle (34) from one of said positions to the other, and
- means (61) for controlling at the same time means (60, 61) for closing the combustion chamber (3) and means for the displacement of the shuttle (34), characterized by the fact that
- the displacement means (63, 11, 43, 46, 49, 50, 33, 37) are arranged to bring about an additional travel of the shuttle in order to compensate for manufacturing tolerances or the wear of said displacement means (63, 11, 43, 46, 49, 50, 33, 37) after a certain number of operating cycles of said apparatus, and
- damper means (32, 38) are provided in order, when the shuttle (34) has reached its firing position (25), to absorb said additional travel and the action of said displacement means (63, 11, 43, 46, 49, 50, 33, 37).

2. Apparatus according to Claim 1, in which, in the case of maximum wear, the damper means (32, 38) are arranged so that they no longer exert any action.

3. Apparatus according to Claims 1 and 2, in which the damper means are disposed within a kinematic chain for the displacement of the shuttle.

4. Apparatus according to one of Claims 1 and 2, in which the damper means (32, 38) are disposed at the end of a kinematic chain (11, 46, 49) for the displacement of the shuttle (34).

5. Apparatus according to Claim 4, in which the damper means (32, 38) are disposed at the end of the kinematic chain (11, 46, 49, 50).

6. Apparatus according to Claim 5, in which the means for the displacement of the shuttle comprise a driving slide (33) mounted to move in the shuttle (34) against the action of return damper means (38), the slide (33) moving in the shuttle (34) as soon as it has come into abutment (25) in its firing position.

7. Apparatus according to Claim 6, in which the kinematic chain comprises a lug (50) with which the slide (33) is integral.

8. Apparatus according to one of Claims 5 to 7, in which the kinematic chain comprises a sliding displacement rod (11), a first pivoting connecting-rod (46), with two V arms (45, 47) and a second connecting-rod (49) pivoted by one end to the former and whereof the other end is mounted to slide.

9. Apparatus according to Claim 8, in which the displacement rod (11) supports a lug (43) extending through an aperture (44) provided in one arm (45) of the two arms of the first pivoting connecting rod (46).

10. Apparatus according to one of Claims 8 and 9, in which the sliding of the displacement rod (11) takes place under the action of a finger (63) supported by a control barrel-holder (61) arranged to receive the powder cartridge (62) and to slide on the barrel (60) in order to close the combustion chamber (3).

## Patentansprüche

1. Mit indirektem Schuß arbeitende Verankerungsvorrichtung zur Benutzung durch eine aufrecht stehende Bedienungsperson, mit
- einer Verbrennungskammer (3) zur Aufnahme einer Pulverpatrone (62),
- Mitteln (6) zum Zünden des Patronenpulvers,
- einem Lauf (60) und einem in diesem angeordneten Stoßkolben, der durch das Verbrennungsgas des Pulvers antreibbar ist,
- einer Dübelführung (7) zur Aufnahme eines Dübels (39-42), der durch den Stoßkolben in ein Trägermaterial eintreibbar ist,
- einem in der Dübelführung (7) angeordneten Schiffchen (34), das aus einer Dübel-Ladestellung in eine Schießstellung bewegbar ist, in der der Dübel durch den Stoßkolben antreibbar ist,
- Verschiebemitteln zum Antreiben des Schiffchens (34) in einem Hub aus der einen Stellung in die andere und
- Mitteln (61) zum gleichzeitigen Steuern sowohl von Mitteln (60, 61) zum Schließen der Verbrennungskammer (3) als auch der Mittel zum Verschieben des Schiffchens (34),
**dadurch gekennzeichnet,**
- daß die Verschiebemittel (63, 11, 43, 46, 49, 50, 33, 37) so ausgebildet sind, daß sie das Schiffchen in eine zusätzliche Hubbewegung versetzen, um die Herstellungstoleranzen oder den Verschleiß der Verschiebemittel (63, 11, 43, 46, 49, 50, 33, 37) nach einer bestimmten Anzahl von Arbeitsspielen der Vorrichtung auszugleichen, und
- daß Dämpfungsmittel (32, 38) vorgesehen sind, die, sobald das Schiffchen (34) seine Schießstellung (25) erreicht hat, den zusätzlichen Hub und die Aktion der Verschiebemittel (63, 11, 43, 46, 49, 50, 33, 37) absorbieren.

2. Vorrichtung nach Anspruch 1, wobei die Dämpfungsmittel (32, 38) so ausgebildet sind, daß sie im Falle eines maximalen Verschleißes keinerlei Wirkung mehr ausüben.

3. Vorrichtung nach Anspruch 1 und 2, wobei die Dämpfungsmittel innerhalb einer kinematischen Kette der Verschiebung des Schiffchens vorgesehen sind.

4. Vorrichtung nach einem der Ansprüche 1 oder 2, wobei die Dämpfungsmittel (32, 38) an einem Ende einer kinematischen Kette (11, 46, 49) der Verschiebung des Schiffchens (34) vorgesehen sind.

5. Vorrichtung nach Anspruch 4, wobei die Dämpfungsmittel (32, 38) am Schluß der kinematischen Kette (11, 46, 49, 50) vorgesehen sind.

6. Vorrichtung nach Anspruch 5, wobei die Mittel zum Verschieben des Schiffchens einen Antriebsschieber (33) aufweisen, der in dem Schiffchen (34) gegen die Wirkung von Rückstell-Dämpfungsmitteln (38) beweglich angeordnet ist und der sich in dem Schiffchen (34) verschiebt, sobald dieses in seiner Schießstellung zum Anschlag (25) gekommen ist.

7. Vorrichtung nach Anspruch 6, wobei die kinematische Kette einen Vorsprung (50) enthält, der mit dem Schieber (33) fest verbunden ist.

8. Vorrichtung nach einem der Ansprüche 5 bis 7, wobei die kinematische Kette einen verschiebbaren Gleitschaft (11), einen ersten drehbaren Schwingarm (46) mit zwei V Schenkeln (45, 47) und einen zweiten Schwingarm (49) enthält, der mit einem Ende an dem ersten Schwingarm angelenkt ist und dessen anderes Ende verschiebbar montiert ist.

9. Vorrichtung nach Anspruch 8, wobei der verschiebbare Schaft (11) einen Vorsprung (43) trägt, der durch eine Öffnung (44) hindurchgeht, die in dem einen Schenkel (45) der beiden Schenkel des ersten drehbaren Schwingarms (46) ausgebildet ist.

10. Vorrichtung nach einem der Ansprüche 8 und 9, wobei die Gleitbewegung des verschiebbaren Schaftes (11) unter der Wirkung eines Zapfens (63) erfolgt, der von einem SteuerLaufträger (61) getragen wird, welcher die Pulverpatrone (62) aufnehmen und zum Schließen der Verbrennungskammer (3) auf dem Lauf (60) gleiten kann.
